# EUROPÄISCHE PATENTSCHRIFT

(11) **EP 2 188 566 B1**
(45) Veröffentlichungstag und Bekanntmachung des Hinweises auf die Patenterteilung: **12.07.2017**
(21) Anmeldenummer: 08785464.2
(22) Anmeldetag: 08.08.2008
(51) Int. Cl.: F21K 99/00, F21V 29/00

(54) **LED-LAMPE**
LED LAMP
LAMPE À DEL

(30) Priorität: 10.08.2007 DE 102007037820
(43) Veröffentlichungstag der Anmeldung: 26.05.2010
(73) Patentinhaber: LEDVANCE GmbH, 85748 Garching (DE)
(72) Erfinder: KRAUS, Robert, 93051 Regensburg (DE); LANCHAVA, Bakuri, 93049 Regensburg (DE); PABST, Wolfgang, 82041 Deisenhofen (DE)
(74) Vertreter: Nordmeyer, Philipp Werner
(86) Internationale Anmeldenummer: PCT/EP2008/006571
(87) Internationale Veröffentlichungsnummer: WO 2009/021695

(56) Entgegenhaltungen:
- WO-A-03/059013
- WO-A-2005/086245
- WO-A-2006/020535
- WO-A-2007/089581
- CA-A1- 2 478 001
- DE-A1-102007 017 900
- DE-U1- 20 018 435
- JP-A- 2004 296 245
- US-A- 5 890 794
- US-A1- 2003 021 113
- US-A1- 2006 034 077

## Beschreibung

Die Erfindung betrifft eine Leuchtdioden (LED)-Lampe und ein Verfahren zum Herstellen einer LED-Lampe.

Trotz bekannter Vorteile der LED im Vergleich zu anderen Lichtquellen bezüglich Lebensdauer, Zuverlässigkeit, Robustheit und Effizienz können LED-basierte Lichtquellen die traditionellen Lichtquellen bisher noch nicht in allen Anwendungsbereichen ersetzen. Nicht zuletzt liegt dies am thermischen Verhalten der Leuchtdioden: beim Überschreiten der maximal zulässigen Temperatur, der sogenannten Junction-Temperatur, die typischerweise im Bereich von 120 - 160 °C liegt, werden die LEDs zerstört. Auch die Lebensdauer der LEDs hängt stark von der Betriebstemperatur ab. Deswegen benötigt man zusätzliche Maßnahmen, um das thermische Verhalten der LED-Systeme in den Griff zu bekommen. Außerdem können LEDs in der Regel nicht ohne weiteres am Netz betrieben werden, sondern benötigen spezielle Treiber bzw. Stromregler, da LEDs an sich stromgesteuerte Element sind. Ferner weichen bekannte LED-Strahler stark von der der Form einer konventionellen Glühbirne ab, was für eine Kundenakzeptanz nachteilig ist. Bekannt ist beispielsweise eine LED-Lampe mit E27-Sockel zum Betrieb bei 230 V, bei der die LEDs zur ausreichenden Kühlung freiliegend ohne Abdeckung auf einem flachen Träger montiert sind.

Aufgrund dieser Probleme gibt es noch keinen vollwertigen Ersatz zu Glühbirnen durch LED-Retrofits.

Eine Weißlicht-Kolbenanordnung weist einen zylindrischen Körper mit einem ringförmigen Vorsprung, der sich von einer Bodenfläche des zylindrischen Körpers erstreckt, einen Kolben, der auf der Oberseite des zylindrischen Körpers angebracht ist, und mehrere Leuchtdioden, die innerhalb des Kolbens angeordnet sind, um elektrisch mit dem ringförmigen Vorsprung und einer in dem Kolben aufgenommenen Leiterplatte verbunden zu sein, auf. Der Kolben weist mehrere erste Nuten, die in einer Außenfläche des Kolbens definiert sind, und mehrere zweite Nuten, die in einer Innenfläche des Kolbens definiert sind, auf, Licht von den Leuchtdioden zu reflektieren und zu brechen. Die ersten Nuten kreuzen die zweiten Nuten in einem Winkel, der die Reflexion und Brechung des Lichts zu verstärken.

DE 10 2007 017 900 A1 offenbart ein Leuchtmittel mit einem Kolben. Der Kolben hat eine Kolbenachse und eine Kolbenwand aus lichtdurchlässigem Material, die wenigstens teilweise einen Innenraum des Kolbens begrenzt. Ein erstes Kontaktelement und ein zweites Kontaktelement sind mit Spannung beaufschlagbar und im Innenraum des Kolbens angeordnet. Wenigstens ein Halbleiter-Leuchtchip, welcher bei Spannungsbeaufschlagung Licht emittiert, ist mit dem ersten und dem zweiten Kontaktelement verbunden. Die Kolbenwand ist außen wärmeleitend mit einer Konvektions-Kühlstruktur verbunden. Der Innenraum des Kolbens kann mit einer wärmeleitenden Flüssigkeit in Form von Silikonöl gefüllt sein. Durch das Silikonöl wird von dem Halbleiter-Leuchtchip erzeugte Wärme zur Umfangswand des Kolbens und darüber zu einer außen wärmeleitend mit der Kolbenwand verbundenen Konvektions-Kühlstruktur abgeführt.

Es ist daher die Aufgabe der Erfindung, einem Ersatz konventionellen Lampen, und speziell konventioneller Glühbirnen, durch Lampen auf LED-Basis näherzukommen.

Die Aufgabe wird durch LED-Lampen nach den unabhängigen Ansprüchen gelöst. Vorteilhafte Ausgestaltungen sind insbesondere den Unteransprüchen einzeln oder in Kombination entnehmbar.

Die LED-Lampe weist mindestens einen mit mindestens einer LED bestückten Träger auf, sowie einen Lampensockel bzw. eine Fassung zum Stromanschluss, und weiter mindestens eine dem Lampensockel und der mindestens einen LED zwischengeschaltete Schaltungskomponente zum Betreiben der mindestens einen LED. Ferner weist die LED-Lampe einen Lampenkörper zur Aufnahme zumindest des Teils des Trägers, der die LED trägt, auf, wobei der Lampenkörper zur Kühlung der LED-Lampe durch Wärmekonvektion eine Oberflächenstrukturierung aufweist. Die Oberflächenstrukurierung weist eine Vielzahl von Erhebungen bzw. Vertiefungen auf. Die Erhebungen sind jeweils in Form von Inseln ausgebildet. Der Lampenkörper weist ferner eine Ausnehmung zur Aufnahme zumindest des Teils des Trägers auf, der die mindestens eine LED trägt.

Durch die Oberflächenstrukturierung wird die Oberfläche der LED-Lampe bzw. Lampenkörpers vergrößert (je nach Form und Art der Strukturierung um bis zu mehr als das 100-fache im Vergleich zu einer Standardglühbirne vergleichbarer Leuchtstärke), so dass eine Kühlung durch Verstärkung des Wärmetransports zwischen der Lampenoberfläche und der Umgebung durch freie Konvektion begünstigt wird. Die LED-Lampe kann in einem weiten Leistungsbereich ohne Verwendung externer passiver Kühlkörper oder aktiver Kühlmittel betrieben werden, was den Einsatz solcher Lampen mit ausreichender Beleuchtung mit bereits vorhandenen Sockeln (z. B. Edison-Sockeln nach DIN 40400 wie E26/E27, E14 oder Bajonett-Sockeln wie B22d, und so weiter) erst möglich macht. Die Oberflächenvergrößerung durch die Oberflächenstrukturierung kann beispielsweise durch sog. 3D-Scanning mit nachfolgender Digitalisierung der Oberfläche des Objekts bestimmt werden.

Die Art und Zahl der LEDs ist nicht beschränkt. So können ein oder mehrere einfarbige (einschließlich weißer) LEDs verwendet werden, oder verschiedenfarbige LEDs, z. B. mindestens zwei LEDs unterschiedlicher Farben, vorzugsweise der RGB-Grundfarben, z. B. nach den Mustern RGB, RGGB, RRGB und so weiter. Auch können in Reihe geschaltete LEDs oder LED-Cluster verwendet werden, sog. LED-Ketten, oder parallel geschaltete LEDs.

Als Träger können eine gewöhnliche Platine, eine Metallkernplatine zur verbesserten Wärmeabfuhr oder andere geeignete Unterlagen verwendet werden. Die Metallkernplatine weist vorzugsweise eine strukturierten Kupferschicht auf einem Dielektrikum, z.B. aus Polyimid oder Epoxydharz, und ein Substrat, z.B. aus Aluminium-, Kupfer- oder einem anderen Metall, auf. Dabei wird die auf der Platine erzeugte Wärme über die Querschnittsfläche besonders effektiv abgegeben. Der Träger ist vorzugsweise daraufhin optimiert, dass die beim Betrieb generierte Wärme gut im Inneren des Lampenkörpers verteilt wird.

Die Schaltungskomponente zum Betreiben der LED(s) umfasst vorzugsweise eine Treiberschaltung zur Schaltung antiparallel geschalteter LEDs, aufweisend einen einfachen Gleichrichter mit einer LED bzw. einer LED-Kette in einem jeweiligen Ast des Gleichrichters, und ferner einen Strombegrenzer (z. B. einen Widerstand und / oder einen Stromregler), sowie ein Schaltnetzteil, vorzugsweise in Form eines Flyback-Converters.

Bevorzugt wird eine LED-Lampe, bei welcher sich der Umriss des Lampenkörpers in einen Umriss einer herkömmlichen Glühbirne einpasst. Trotz der Oberflächenstrukturierung behält die LED-Lampe somit im Wesentlichen die vertrauten Konturen und Abmessungen bzw. Form der konventionellen Glühbirne (z. B. Edison-Bulb) bei, was für die Kundenakzeptanz eine wichtige Rolle spielen kann. Jedoch kann es bevorzugt sein, wenn der Lampenkörper sich auch in andere geometrische Formen außer der Edison-Bulb im Rahmen anderer genormter Umrisse bzw. Konturen (sog. Outlines) einpasst, z. B. vom Typ A19.

Vorzugsweise weisen Inseln jeweils eine in Aufsicht runde oder viereckige Grundform auf, wobei die viereckige Grundform zur vereinfachten Reinigung insbesondere mit abgerundeten Ecken ausgebildet ist.

Die Aufgabe wird auch gelöst durch LED-Lampe, aufweisend mindestens einen mit mindestens einer LED bestückten Träger, einen Lampensockel, mindestens eine dem Lampensockel und der mindestens einen LED zwischengeschaltete Schaltungskomponente zum Betreiben der mindestens einen LED, einen Lampenkörper aus lichtdurchlässigem Material, wobei der Lampenkörper zur Kühlung durch Wärmekonvektion eine Oberflächenstrukturierung aufweist und wobei die Oberflächenstrukurierung eine Vielzahl von Erhebungen aufweist, wobei der Lampenkörper eine Ausnehmung zur Aufnahme zumindest des Teils des Trägers, der die mindestens eine LED trägt, aufweist, die Erhebungen jeweils eine längliche Grundform aufweisen und die Erhebungen entlang gekrümmter Trajektorien laufen und insbesondere S-förmige Abschnitte beinhalten.

In noch einer Lösung der Aufgabe können die Erhebungen jeweils eine ringförmige Grundform aufweisen. Dabei kann es bevorzugt sein, wenn die Erhebungen jeweils bezüglich einer Symmetrieachse, insbesondere Längsachse, z. B. optischen Achse, der LED-Lampe geneigt sind, insbesondere in einem Bereich von bis zu 45°, speziell um 45°.

Es kann auch bevorzugt sein, wenn die Erhebungen in Form von Lamellen vorliegen.

Dann kann es bevorzugt sein, wenn die Lamellen im Wesentlichen parallel zueinander ausgerichtet sind. Alternativ kann es bevorzugt sein, wenn die Lamellen im Wesentlichen sternförmig ausgerichtet sind.

In noch einer weiteren Lösung der Aufgabe ist der Träger flächig ausgebildet, und eine Vielzahl von LEDs sind auf ihm verteilt montiert. Der LED-Träger ist ferner als Gerüst mit mehreren Verästelungen ausgebildet. Der Träger weist zudem eine ebene, runde Grundform auf, von der sich ein gut wärmeleitender Kern entlang der Längsachse der LED-Lampe weg erstreckt. Der Kern weist eine lichtreflektierende Oberfläche, insbesondere mit Bariumsulfat, auf. Darüber hinaus weist die reflektierende Oberfläche einen Leuchtstoff auf. Die LED-Lampe weist ferner einen Wärmeaustauscher zum Wärmeaustausch zwischen dem Träger und dem Lampenkörper auf.

Es kann bevorzugt sein, wenn die Verästelungen zueinander parallel angeordnet sind.

Es kann alternativ bevorzugt sein, wenn die Verästelungen in Aufsicht sternförmig zueinander angeordnet sind.

Vorzugsweise weist der Kern Kohlenstoff, Aluminium und / oder Kupfer auf.

Der Wärmeaustauscher weist zur guten Wärmeleitung bevorzugt Metall, eine Metallverbindung, Graphit und / oder Nanoröhrchen auf.

Der Wärmeaustauscher kann zumindest bis zur Oberfläche des Lampenkörpers reichen, kann also auch aus dem Lampenkörper zumindest teilweise herausragen. Dabei sollten vorzugsweise genormte maximal zulässige Lampen-Outlines eingehalten werden (z. B. A19).

Es kann eine LED-Lampe bevorzugt sein, bei welcher die LEDs auf einer ebenen Oberfläche des LED-Trägers montiert sind, wobei der LED-Träger sich von dem Lampensockel weg erstreckt.

Es kann alternativ eine LED-Lampe bevorzugt sein, bei welcher der Träger eine zylindrische Grundform aufweist

Der Lampenkörper weist als Material vorzugsweise Thermoplast, Polycarbonat, Teflon und / oder Epoxy-Harz auf, ist aber nicht darauf beschränkt.

Der Lampenkörper ist vorzugsweise als im sichtbaren Spektrum diffus streuendes optisches Medium ausgebildet. Dazu weist der Lampenkörper bevorzugt Streuzentren (z. B. Kügelchen und / oder Bläschen) auf. Die Streuzentren können sowohl im Lampenkörper als auch an dessen Oberfläche vorgesehen sein.

Der Lampenkörper weist vorzugsweise einen Leuchtstoff auf. Der Leuchtstoff weist vorzugsweise durchsichtige organische Leuchtstoffe und / oder Selten-Erd-Komplexe mit organischem Phosphor, und so weiter, auf.

Es ist ferner vorteilhaft, dass die LED-Lampe ein fluidisches Kühlmedium zwischen dem Lampenkörper und dem Träger aufweist, insbesondere ein gut wärmeleitendes Kühlmedium.

Das Fluid kann in unmittelbaren Kontakt mit der mindestens einen LED (gehäust oder ungehäust) stehen.

Als Kühlmedium wird vorzugsweise Wasser, Ethanol, oder eine Ethanol-Wasser-Mischung verwendet, ist aber nicht darauf beschränkt. Alkohol ist ungiftig, niedrigviskos, transparent, hat eine verhältnismäßig hohe Wärmekapazität und einen niedrigen Gefrierpunkt. Glykol-, Ethylenglykol- und / oder Glyzerin-Zusätze können ebenfalls vorteilhaft verwendet werden.

Vorzugsweise ist das Kühlmedium diffus lichtstreuend und / oder milchig weiß und / oder teilweise transparent.

Das Kühlmedium enthält einen Leuchtstoffzusatz, insbesondere eine Phosphor-Verbindung, und so weiter.

In einer anderen Lösung ist das Kühlmedium niedrigviskos, um den Wärmeaustausch zwischen dem Lampenkörper und dem LED-Modul durch Konvektion zu begünstigen. Es weist vorzugsweise eine hohe Wärmekapazität und / oder eine hohe Umwandlungswärme bei einem Übergang von einer Phase in eine andere Phase auf.

Das LED-Modul bzw. LED-Träger kann in noch einer Lösung derart ausgebildet sein, dass je nach Orientierung der LED-Lampe die Wärme-Quelle(n) eine für die Konvektion des Fluids günstige Position einnehmen. Dies ist dadurch gewährleistet, dass der LED-Träger ausreichende Flexibilität besitzt, somit er bei einer Änderung der Orientierung der LED-Lampe der Schwerkraft nachgibt und auf diese Weise die ggf. räumlich verteilte Wärmequelle(n), typischerweise die LEDs und ggf. Schaltungskomponenten, nach unten versetzt.

Es kann auch bevorzugt sein, wenn die LED-Lampe zusätzlich oder alternativ als Oberflächenstrukturierung mindestens einen Luftdurchlass zwischen der Ausnehmung zur Aufnahme des LED-Moduls und der Außenseite des Lampenkörpers ermöglicht; der Lampenkörper also luftdurchlässig ist.

Vorzugsweise sind in der Ausnehmung Kühlrippen angeordnet, die thermisch zumindest an die LEDs gut angekoppelt sind, vorzugsweise auch an Elektronikkomponenten. Die Ankopplung geschieht vorzugsweise unter Verwendung gut wärmeleitender Materialien und / oder durch Wärmerohre ("Heat Pipes"), es sind aber auch andere Ankopplungsarten möglich. Die Kühlrippen sind bevorzugt so angeordnet, dass sie oder jeweils einige von ihnen in jeder Brennlage der Lampe ausreichend wirksam sind.

Vorzugsweise weist die Oberflächenstrukturierung zumindest eine Öffnung durch den Lampenkörper auf.

Es ist außerdem noch eine Lösung, dass die LED-Lampe ein Drahtnetz aufweist, dessen Zwischenräume zumindest teilweise offen sind.

Bevorzugt kann die mindestens eine Schaltungskomponente so eingerichtet ist, dass die LED-Lampe mittels Phasenanschnitt- und / oder Phasenabschnitt-Dimmern dimmbar ist.

Vorzugsweise kann die LED-Lampe über eine Steuerung verfügen, die Dimming und/oder eine Steuerung der Farbtemperatur ermöglicht. Beispielsweise kann dies durch spezielle Knöpfe bzw. Schalter an oder in der LED-Lampe geschehen, die z. B. durch Wippen des Lampenkörpers in Bezug auf den Sockel aktiviert werden können.

Alternativ oder zusätzlich kann die LED-Lampe über Schall, Ultraschall, Funkwellen und / oder Infrarotstrahlung ferngesteuert werden.

Vorzugsweise ist die mindestens eine Schaltungskomponente so eingerichtet, dass über sie eine Farbtemperatur steuerbar ist.

Bevorzugt wird ferner zur einfachen Herstellung und zum einfachen Zusammenbau eine LED-Lampe, bei welcher der Träger und der Lampensockel ein LED-Modul bilden.

Bevorzugt wird für eine kompakte Bauweise ferner eine LED-Lampe, bei welcher der Träger sowohl mit mindestens einer LED als auch mit mindestens einer Schaltungskomponente bestückt ist. Alternativ können die Schaltungskomponenten z. B. auch auf einem separaten Trägen montiert sein.

Bevorzugt wird insbesondere eine LED-Lampe bei welcher durch die Oberflächenstrukturierung die Oberfläche des Lampenkörpers um bis zu mehr als das 100-fache im Vergleich zu einem nicht oberflächenstrukturierten Lampenkörper entsprechenden Umrisses vergrößert wird, insbesondere bis zu 20-fach, speziell zwei- bis zehnfach.

Die LED-Lampen wie hierin beschrieben lassen sich mittels eines Verfahrens, das die folgenden Schritte aufweist, herstellen: Bestücken eines Trägers mit mindestens einer LED; Eintauchen des Trägers mindestens teilweise in ein Bad mit einer Umhüllmasse und Aushärtenlassen der Umhüllmasse.

Diesem geht vorzugsweise ein Bereitstellen eines Trägers / Trägersystems / Gerüsts aus (Teil-)Trägern, z. B. in Form einer üblichen Leiterplatte, z. B. mit Metall, z. B. als Metallkernplatine, aber auch aus Kunststoff oder Keramik, voran.

Bevorzugt weist das Verfahren nach dem Schritt des Bestückens des Trägers einen Schritt eines Formens des Trägers auf.

Bevorzugt weist das Verfahren nach dem Schritt des Bestückens des Trägers einen Schritt eines Aufsetzens eines Sockels auf den Träger auf.

Vorzugsweise wird der Träger mit LEDs unterschiedlicher Farben bestückt.

Vorzugsweise wird der Träger mit mindestens einer Schaltungskomponente (Treiber- und / oder Steuerkomponente) zum Betreiben der mindestens einen LED bestückt.

Bevorzugt weist die Umhüllmasse ein Thermoplast und / oder ein Epoxymaterial auf.

Die Umhüllmasse kann vorzugsweise diffus lichtstreuend, milchig weiß und / oder mit Streuzentren (z. B. Kügelchen / Bläschen) versehen sein und / oder Leuchtstoffe (z. B. grünen Phosphor und oder gelben Phosphor) aufweisen.

Bevorzugt wird ein thermisches, chemisches oder durch UV-Licht hervorgerufenes Aushärten der Umhüllmasse. Der Sockel kann sowohl vor als auch nach dem Aushärten aufgesetzt werden.

Das Verfahren ergibt unter anderem die folgenden Vorteile:
Die optischen Eigenschaften des Lampenkörpers können leicht modifiziert werden, indem man der sich im flüssigen Zustand befindlichen Umhüllmasse entsprechende Zusätze beimischt. Die gewünschte Form der LED-Lampe mit vergrößerter Oberfläche kann ferner durch die Anpassung der Viskosität der Benetzbarkeit der Umhüllmasse bezüglich des mit den LED bestückten Gerüsts erreicht werden. Wärmequellen können nah an der Oberfläche des Lampenkörpers platziert werden, wodurch der Wärmeaustausch mit der Umgebung begünstigt wird.

In den folgenden Ausführungsbeispielen wird die Erfindung schematisch genauer dargelegt. Gleiche oder gleichwirkende Bauelemente können über mehrere Figuren hinweg mit gleichen Bezugszeichen versehen sein.
- FIG 1-2: zeigen in Seitenansicht jeweils eine andere Ausführungsform einer erfindungsgemäßen LED-Lampe;
- FIG 3: zeigt in Schrägansicht noch eine andere Ausführungsform einer erfindungsgemäßen LED-Lampe;
- FIG 4: zeigt in Seitenansicht noch eine andere Ausführungsform einer erfindungsgemäßen LED-Lampe;
- FIG 5: zeigen in Schrägansicht noch eine andere Ausführungsform einer erfindungsgemäßen LED-Lampe;
- FIG 6: zeigt in Aufsicht die LED-Lampe aus FIG 5;
- FIG 7: zeigt in perspektivischer Ansicht noch eine weitere Ausführungsform einer erfindungsgemäßen LED-Lampe;
- FIG 8: zeigt in Vorderansicht einen Querschnitt durch die LED-Lampe aus FIG 7;
- FIG 9-11: zeigen jeweils unterschiedliche Ausführungsformen eines LED-Moduls;
- FIG 12-13: zeigen als Schnittdarstellung in Vorderansicht jeweils noch eine weitere Ausführungsform einer erfindungsgemäßen LED-Lampe.

FIG 1 zeigt eine LED-Lampe 1 mit einem LED-Modul mit einem Träger (ohne Abb.) und einer mit dem Träger verbundenen Lampenfassung bzw. Lampensockel 2 in Form eines Edisonsockels, aufweisend einen Außenkontakt 3 und einen Fußkontakt 4.
Der Träger ist mit mindestens einer LED und mindestens einer dem Lampensockel und der mindestens einen LED zwischengeschalteten Schaltungskomponente zum Betreiben der LED bestückt (ohne Abb.). Die LED-Lampe 1 weist ferner einen Lampenkörper 5 mit einer Ausnehmung zur Aufnahme zumindest des Teils des Trägers, der die mindestens eine LED trägt, auf (ohne Abb.). Der Lampenkörper 5 weist zur Kühlung der LED-Lampe 1 durch Wärmekonvektion eine Oberflächenstrukturierung auf. Die Oberflächenstrukturierung umfasst eine Vielzahl von in Aufsicht runden Erhebungen 6 bzw. Vertiefungen 7 auf. Diese sind weitgehend über die Oberfläche gleichverteilt.

Trotz der Strukturierung entspricht die Form des Leucht- bzw. Lampenkörpers 5 bzw. LED-Lampe im Wesentlichen der Form einer konventionellen Glühbirne. Zur Verdeutlichung ist der Umriss 8 eingezeichnet, der im Wesentlichen die Form einer konventionellen Glühbirne wiedergibt.

Auf diese Weise kann die Oberfläche des Lampenkörpers 5 um ein Mehrfaches vergrößert werden. Außerdem ist der Leuchtkörper 5 leicht zu reinigen. Durch die gezeigte Strukturierung 6 bzw. 7 kann die Oberfläche je nach Anzahl und Höhe der Erhebungen 6 bzw. Vertiefungen 7 zwei- bis zehnmal ohne weiteres vergrößert werden. Bei einer stärkeren Strukturierung kann sogar eine mehr als zwanzigfache Oberflächenvergrößerung erreicht werden.

FIG 2 zeigt eine weitere LED-Lampe 9 mit dem Lampenkörper 10, der Erhebungen 11 in Form von in viereckigen abgeflachten Inseln und Vertiefungen 12 in Form von die Inseln voneinander trennenden Kanälen aufweist. Auch eine solche Oberflächenstrukturierung kann eine mehrfache Vergrößerung der Oberfläche im Vergleich mit einer glatten Oberfläche bewirken. Um die Handhabung und Reinigung solcher Lampenkörper 10 zu erleichtern, können die viereckigen Strukturen 11 an den Ecken abgerundet sein

FIG 3 zeigt eine weitere LED-Lampe 13 mit einem Lampenkörper 14, der längliche Erhebungen 15 und längliche Vertiefungen 16 an seiner Oberfläche aufweist. Die länglichen Erhebungen 15 und Vertiefung 16 verlaufen entlang gekrümmter Trajektorien, sodass sie S-förmige Abschnitte aufweisen. Diese Anordnung ist besonders gut geeignet, um einen ausreichenden Wärmeaustausch mit der Umgebung unabhängig von der Orientierung der LED-Lampe 13 zu ermöglichen.

FIG 4 zeigt eine weitere LED-Lampe 17 mit einem Lampenkörper 18, der ringförmige Strukturen ausweist. Die ringförmigen Erhebungen 19 bzw. Vertiefungen 20 sind bezüglich der Längsachse der LED-Lampe 17 um ca. 45° geneigt. Dies hat den Vorteil, dass die Kühlung durch die Konvektion bei waagerechter oder senkrechter Anordnung der LED-Lampe 17 gleichermaßen gut funktioniert.

FIG 5 zeigt eine weitere LED-Lampe 21 mit einem Lampenkörper 22, bei dem für eine besonders gute Kühlung die Strukturierung der Oberfläche eine lamellenartige Struktur ergibt. In diesem Ausführungsbeispiel sind die Lamellen 23 zueinander parallel angeordnet.

FIG 6 zeigt die LED-Lampe 21 aus FIG 5 in Aufsicht. Zusätzlich zu den Merkmalen aus FIG 5 sind in dieser Darstellung die Durchgangslöcher 24 im Lampenkörper 22 erkennbar.

FIG 7 und FIG 8 zeigen eine weitere LED-Lampe 25 mit einem Lampenkörper 26, bei dem die Strukturierung der Oberfläche ebenfalls eine lamellenartige Struktur ergibt. FIG 8 zeigt schematisch einen Querschnitt durch den Lampenkörper ungefähr in der mittleren Höhe. In diesem Ausführungsbeispiel sind die Lamellen 27 allerdings sternförmig angeordnet. Wie aus FIG 7 zu erkennen, entspricht der Umriss in Seitenansicht dem einer herkömmlichen Glühbirne.

Die Einkopplung des LED-Lichts in den Lampenkörper kann auf verschiedene Weise erfolgen. Dazu zeigen FIG 9 bis FIG 11 Beispiele von LED-Modulen, die in den obigen Lampenkörper eingesetzt werden können. Die LED-Module weisen einen mit Leuchtdioden bestückten Träger auf. Als Träger kann eine übliche Leiterplatte, eine Metallkernplatine, oder jede andere geeignete Unterlage benutzt werden. Eine Metallkernplatine weist bevorzugt eine strukturierte Kupferschicht auf einem Dielektrikum, z.B. aus Polyimid oder Epoxydharz, auf sowie ein Substrat, z.B. aus Aluminium-, Kupfer- oder einem anderen Metall, auf. Dabei wird die auf der Platine erzeugte Wärme über die Querschnittsfläche besonders effektiv abgegeben.

Im Einzelnen zeigt FIG 9 ein LED-Modul 28 mit einem flachen LED-Träger 29, der sich weg von der Gewindefassung bzw. Lampensockel 2 erstreckt. LEDs 30 sind beidseitig auf dem Träger 29 angebracht.

FIG 10 zeigt ein LED-Modul 31 mit einem zylindrischen Träger 32, an dessen Umfang LEDs 30 regelmäßig angebracht sind.

FIG 11 zeigt ein LED-Modul 33 mit einem flachen, runden (scheibenförmigen) Träger 34, auf dem LEDs 30 ringförmig montiert sind, und mit einem gut wärmeleitenden, zylinderförmigen Kern 35. Der Kern 35 erstreckt sich entlang der Längsachse der LED-Lampe. Der Kern 35 kann beispielsweise Kohlenstoff, Aluminium und / oder Kupfer aufweisen. Der Kern 35 ist mit einer lichtreflektierenden Oberfläche (z. B. Schicht bzw. Folie [ohne Bezugszeichen]) versehen, um die Lichtausbeute zu verbessern. Diese reflektierende Schicht kann Bariumsulfat, Leuchtstoffe oder andere geeignete Inhaltsstoff aufweisen. Der Kern 35 ist so dimensioniert, dass er in die dafür vorgesehene Ausnehmung in einen Lampenkörper eingesetzt werden kann.

In einigen Ausführungsformen können LED-Träger Verästelungen aufweisen. Dies kann vorteilhaft sowohl für die Wärmeverteilung als auch für die Verteilung des von den LEDs emittierten Lichtes innerhalb des Lampenkörpers sein.

FIG 12 zeigt einen schematischen Querschnitt durch eine solche LED-Lampe 36. Der Träger liegt in Form eines Gerüsts 37 vor, das im Wesentlichen die Konturen der LED-Lampe 36 aufweist, jedoch streng die genormten Outlines einhält. Das Gerüst weist einen senkrechten, mit LEDs 30 bestückten Abschnitt auf, von dem hier seitlich Verästelungen 38 abgehen. Das Gerüst 37 ist mit LEDs 30 und ggf. mit der nötigen Treiber- und Steuerelektronik (ohne Abb.) versehen. Das Gerüst 37 ist in dem Lampenkörper 39 der LED-Lampe 36 eingebettet. Der Lampenkörper 39 bildet im Bereich der Verästelungen 38 Lamellen, die sich in die Ebene senkrecht zur Blattrichtung erstrecken.

FIG 13 zeigt ein weiteres Ausführungsbeispiel einer LED-Lampe 40 mit einem Lampenkörper 41 mit einem Träger in Form eines sternförmigen Gerüsts bzw. mit sternförmig abgehenden Verästelungen 42. Der Lampenkörper 40 bildet auch hier im Bereich der Verästelungen 42 Lamellen, die sich in die Ebene senkrecht zur Blattrichtung erstrecken.

Die LED-Lampen nach FIG 12 und FIG 13 können so hergestellt werden, dass zunächst der Träger mit mindestens den LEDs bestückt wird, danach der Träger mindestens teilweise für eine bestimmte Zeit in ein Bad mit einer den Lampenkörper bildenen Umhüllmasse eingetaucht wird und dann die Umhüllmasse ausgehärtet wird. Der Lampensockel wird dem Bestücken des Trägers aufgesetzt. Die Umhüllmasse ist aus Thermoplast und / oder einem Epoxymaterial. Die Umhüllmasse streut Licht diffus, indem gezielt Streuzentren eingebracht werden. Die Umhüllmasse ist ferner milchig weiß. Das Aushärten geschieht thermisch, chemisch und / oder unter Einsatz von UV-Licht.

Selbstverständlich ist die Erfindung nicht auf die gezeigten Ausführungsformen beschränkt.

In einigen Ausführungsformen der Erfindung kann das LED-Modul beispielsweise passgenau in eine entsprechende Ausnehmung im Lampenkörper eingesetzt werden.

Optional oder zusätzlich kann das LED-Modul mittels eines Gewindes mit dem Lampenkörper verbunden sein.

In einigen Ausführungsformen der Erfindung können LEDs auf einem flexiblen Träger (z. B. einer sogenannten Flex-Platine) angeordnet sein.

Vorzugsweise weisen die Träger eine gut lichtreflektierende Oberfläche auf. Die Oberfläche des Trägers kann allgemein BaS0₄, Leuchtstoffe, eine Metallisierung und vieles mehr aufweisen. Die LEDs können flächig angeordnet sein.

### Bezugszeichenliste

- 1: LED-Lampe
- 2: Lampensockel
- 3: Außenkontakt
- 4: Fußkontakt
- 5: Lampenkörper
- 6: Erhebung
- 7: Vertiefung
- 8: Umriss
- 9: LED-Lampe
- 10: Lampenkörper
- 11: Erhebung
- 12: Vertiefung
- 13: LED-Lampe
- 14: Lampenkörper
- 15: Erhebung
- 16: Vertiefung
- 17: LED-Lampe
- 18: Lampenkörper
- 19: Erhebung
- 20: Vertiefung
- 21: LED-Lampe
- 22: Lampenkörper
- 23: Lamelle
- 24: Durchgangsloch
- 25: LED-Lampe
- 26: Lampenkörper
- 27: Lamelle
- 28: LED-Modul
- 29: Träger
- 30: LED
- 31: LED-Modul
- 32: Träger
- 33: LED-Modul
- 34: Träger
- 35: Kern
- 36: LED-Lampe
- 37: Gerüst
- 38: Verästelung
- 39: Lampenkörper
- 40: LED-Lampe
- 41: Lampenkörper
- 42: Verästelung

## Patentansprüche

1. LED-Lampe (1; 9; 13; 17; 21; 25; 36; 40), aufweisend
- mindestens einen mit mindestens einer LED (30) bestückten Träger (29; 32; 34),
- einen Lampensockel (2),
- mindestens eine dem Lampensockel (2) und der mindestens einen LED (30) zwischengeschaltete Schaltungskomponente zum Betreiben der mindestens einen LED (30),
- einen Lampenkörper (5; 10; 14; 18; 22; 26; 39; 41) aus lichtdurchlässigem Material,
- wobei der Lampenkörper (5; 10; 14; 18; 22; 26; 39; 41) zur Kühlung durch Wärmekonvektion eine Oberflächenstrukturierung (6, 7; 11, 12; 15, 16; 19, 20; 23; 24; 27; 38; 42) aufweist und
- die Oberflächenstrukurierung eine Vielzahl von Erhebungen (6; 11; 15; 19; 23; 27; 38; 42) aufweist,
- der Lampenkörper (5; 10; 14; 18; 22; 26; 39; 41) eine Ausnehmung zur Aufnahme zumindest des Teils des Trägers (29; 32; 34), der die zumindest eine LED (30) trägt, aufweist,
- die Erhebungen (6; 11; 15) jeweils in Form von Inseln ausgebildet sind.

2. LED-Lampe (1; 9) nach Anspruch 1, bei der die Inseln jeweils eine in Aufsicht runde Grundform (6) oder viereckige Grundform (11) aufweisen, wobei die viereckige Grundform (11) insbesondere mit abgerundeten Ecken ausgebildet ist.

3. LED-Lampe (1; 9; 13; 17; 21; 25; 36; 40), aufweisend
- mindestens einen mit mindestens einer LED (30) bestückten Träger (29; 32; 34),
- einen Lampensockel (2),
- mindestens eine dem Lampensockel (2) und der mindestens einen LED (30) zwischengeschaltete Schaltungskomponente zum Betreiben der mindestens einen LED (30),
- einen Lampenkörper (5; 10; 14; 18; 22; 26; 39; 41) aus lichtdurchlässigem Material,
- wobei der Lampenkörper (5; 10; 14; 18; 22; 26; 39; 41) zur Kühlung durch Wärmekonvektion eine Oberflächenstrukturierung (6, 7; 11, 12; 15, 16; 19, 20; 23; 24; 27; 38; 42) aufweist und
- wobei die Oberflächenstrukurierung eine Vielzahl von Erhebungen (6; 11; 15; 19; 23; 27; 38; 42) aufweist,
- der Lampenkörper (5; 10; 14; 18; 22; 26; 39; 41) eine Ausnehmung zur Aufnahme zumindest des Teils des Trägers (29; 32; 34), der die zumindest eine LED (30) trägt, aufweist,
**dadurch gekennzeichnet, dass**
- die Erhebungen (15; 19; 23; 27) jeweils eine längliche Grundform aufweisen und
- die Erhebungen (15) entlang gekrümmter Trajektorien laufen und insbesondere S-förmige Abschnitte beinhalten.

4. LED-Lampe (1; 9; 13; 17; 21; 25; 36; 40), aufweisend
- mindestens einen mit mindestens einer LED (30) bestückten Träger (29; 32; 34),
- einen Lampensockel (2),
- mindestens eine dem Lampensockel (2) und der mindestens einen LED (30) zwischengeschaltete Schaltungskomponente zum Betreiben der mindestens einen LED (30),
- einen Lampenkörper (5; 10; 14; 18; 22; 26; 39; 41) aus lichtdurchlässigem Material,
- wobei der Lampenkörper (5; 10; 14; 18; 22; 26; 39; 41) zur Kühlung durch Wärmekonvektion eine Oberflächenstrukturierung (6,7; 11,12; 15,16; 19,20; 23; 24; 27; 38; 42) aufweist,
- der Lampenkörper (5; 10; 14; 18; 22; 26; 39; 41) eine Ausnehmung zur Aufnahme zumindest des Teils des Trägers (29; 32; 34), der die zumindest eine LED (30) trägt, aufweist,
**dadurch gekennzeichnet, dass**
- der Träger (29; 32; 34) flächig ausgebildet ist und eine Vielzahl von LEDs (30) auf ihm verteilt montiert sind,
- der Träger als Gerüst mit mehreren Verästelungen (38; 42) ausgebildet ist,
- der Träger (34) eine ebene, runde Grundform aufweist, von der sich ein gut wärmeleitender Kern (35) entlang der Längsachse der LED-Lampe weg erstreckt und bei welcher der Kern (35) eine lichtreflektierende Oberfläche aufweist,
- die reflektierende Oberfläche einen Leuchtstoff aufweist und
- die LED-Lampe ferner einen Wärmeaustauscher zum Wärmeaustausch zwischen dem Träger und dem Lampenkörper aufweist.

5. LED-Lampe (36) nach Anspruch 4, bei der die Verästelungen (38) zueinander parallel angeordnet sind oder die Verästelungen (42) in Aufsicht sternförmig zueinander angeordnet sind.

6. LED-Lampe (1; 9; 13; 17; 21; 25; 36; 40), aufweisend
- mindestens einen mit mindestens einer LED (30) bestückten Träger (29; 32; 34),
- einen Lampensockel (2),
- mindestens eine dem Lampensockel (2) und der mindestens einen LED (30) zwischengeschaltete Schaltungskomponente zum Betreiben der mindestens einen LED (30),
- einen Lampenkörper (5; 10; 14; 18; 22; 26; 39; 41) aus lichtdurchlässigem Material,
- wobei der Lampenkörper (5; 10; 14; 18; 22; 26; 39; 41) zur Kühlung durch Wärmekonvektion eine Oberflächenstrukturierung (6, 7; 11, 12; 15, 16; 19, 20; 23; 24; 27; 38; 42) aufweist, - der Lampenkörper (5; 10; 14; 18; 22; 26; 39; 41) eine Ausnehmung zur Aufnahme zumindest des Teils des Trägers (29; 32; 34), der die zumindest eine LED (30) trägt, aufweist, **dadurch gekennzeichnet, dass**
- sich ein fluidisches Kühlmedium zwischen dem Lampenkörper und dem Träger befindet,
- wobei der Träger dergestalt flexibel ausgestaltet ist, dass er bei einer Änderung der Orientierung der LED-Lampe der Schwerkraft nachgibt und dadurch die LEDs nach unten versetzt.

7. LED-Lampe (1; 9; 13; 17; 21; 25; 36; 40), aufweisend
- mindestens einen mit mindestens einer LED (30) bestückten Träger (29; 32; 34),
- einen Lampensockel (2),
- mindestens eine dem Lampensockel (2) und der mindestens einen LED (30) zwischengeschaltete Schaltungskomponente zum Betreiben der mindestens einen LED (30),
- einen Lampenkörper (5; 10; 14; 18; 22; 26; 39; 41) aus lichtdurchlässigem Material,
- wobei der Lampenkörper (5; 10; 14; 18; 22; 26; 39; 41) zur Kühlung durch Wärmekonvektion eine Oberflächenstrukturierung (6, 7; 11, 12; 15, 16; 19, 20; 23; 24; 27; 38; 42) aufweist, - der Lampenkörper (5; 10; 14; 18; 22; 26; 39; 41) eine Ausnehmung zur Aufnahme zumindest des Teils des Trägers (29; 32; 34), der die zumindest eine LED (30) trägt, aufweist, **dadurch gekennzeichnet, dass**
- der Lampenkörper (5; 10; 14; 18; 22; 26; 39; 41) durch ein Drahtnetz gebildet ist.

8. LED-Lampe (1; 9; 13; 17; 21; 25; 36; 40) nach einem der vorhergehenden Ansprüche, **dadurch gekennzeichnet, dass**
- der Lampenkörper (5; 10; 14; 18; 22; 26; 39; 41) eine Ausnehmung zur Aufnahme zumindest des Teils des Trägers (29; 32; 34), der die mindestens eine LED (30) trägt, aufweist,
- die Erhebungen (15; 19; 23; 27) jeweils eine längliche Grundform aufweisen und
- die Erhebungen (19) jeweils eine ringförmige Grundform aufweisen.

9. LED-Lampe (17) nach Anspruch 8, bei der die Erhebungen (19) jeweils bezüglich einer Symmetrieachse, insbesondere Längsachse, der LED-Lampe geneigt sind, insbesondere in einem Bereich von bis zu 45°, speziell um 45°.

10. LED-Lampe (1; 9; 13; 17; 21; 25; 36; 40) nach einem der vorhergehenden Ansprüche, **dadurch gekennzeichnet, dass**
- der Lampenkörper (5; 10; 14; 18; 22; 26; 39; 41) eine Ausnehmung zur Aufnahme zumindest des Teils des Trägers (29; 32; 34), der die mindestens eine LED (30) trägt, aufweist und
- ein fluidisches Kühlmedium zwischen dem Lampenkörper und dem Träger vorhanden ist, das einen Leuchtstoffzusatz enthält.

11. LED-Lampe (1; 9; 13; 17; 21; 25; 36; 40) nach einem der vorhergehenden Ansprüche, **dadurch gekennzeichnet, dass**
- der Lampenkörper (5; 10; 14; 18; 22; 26; 39; 41) eine Ausnehmung zur Aufnahme zumindest des Teils des Trägers (29; 32; 34), der die mindestens eine LED (30) trägt, aufweist und
- sich ein fluidisches Kühlmedium zwischen dem Lampenkörper und dem Träger befindet,
- wobei das Kühlmedium niedrigviskos und / oder eine hohe Wärmekapazität und / oder eine hohe Umwandlungswärme bei einem Übergang von einer Phase in eine andere Phase aufweist.

12. LED-Lampe nach einem der Ansprüche 10 bis 11, bei welcher das Kühlmedium diffus lichtstreuend ist.

## Claims

1. LED lamp (1; 9; 13; 17; 21; 25; 36; 40) comprising
- at least one support (29; 32; 34) fitted with at least one LED (30),
- a lamp base (2),
- at least one circuit component connected to the lamp base (2) and the at least one LED (30) for operating the at least one LED (30),
- a lamp body (5; 10; 14; 18; 22; 26; 39; 41) of translucent material,
- wherein the lamp body (5; 10; 14; 18; 22; 26; 39; 41) comprises a surface structuring (6, 7; 11, 12; 15, 16; 19, 20; 23; 24; 27; 38; 42) for cooling by way of heat convection and
- the surface structuring comprises a plurality of protrusions (6; 11; 15; 19; 23; 27; 38; 42),
- the lamp body (5; 10; 14; 18; 22; 26; 39; 41) comprises a recess for receiving at least the part of the support (29; 32; 34) that supports the at least one LED (30),
- the protrusions (6; 11; 15) are respectively configured in the form of islands.

2. LED lamp (1; 9) according to claim 1, in which the islands respectively comprise in a top view a round base form (6) or a square base form (11), wherein the square base form (11) is configured in particular with rounded-off corners.

3. LED lamp (1; 9; 13; 17; 21; 25; 36; 40), comprising
- at least one support (29; 32; 34) fitted with at least one LED (30),
- a lamp base (2),
- at least one circuit component connected to the lamp base (2) and the at least one LED (30) for operating the at least one LED (30),
- a lamp body (5; 10; 14; 18; 22; 26; 39; 41) of translucent material,
- wherein the lamp body (5; 10; 14; 18; 22; 26; 39; 41) comprises a surface structuring (6; 7; 11; 12; 15, 16; 19, 20; 23; 24; 27; 38; 42) for cooling by way of heat convection and
- wherein the surface structuring comprises a plurality of protrusions (6; 11; 15; 19; 23; 27; 38; 42),
- the lamp body (5; 10; 14; 18; 22; 26; 39; 41) comprises a recess for receiving at least the part of the support (29; 32; 34) that supports the at least one LED (30),
**characterised in that**
- the protrusions (15; 19; 23; 27) respectively comprise an elongated base form and
- the protrusions (15) run along curved trajectories and include in particular S-shaped sections.

4. LED lamp (1; 9; 13; 17; 21; 25; 36; 40) comprising
- at least one support (29; 32; 34) fitted with at least one LED (30),
- a lamp base (2),
- at least one circuit component connected to the lamp base (2) and the at least one LED (30) for operating the at least one LED (30),
- a lamp body (5; 10; 14; 18; 22; 26; 39; 41) of translucent material,
- wherein the lamp body (5; 10; 14; 18; 22; 26; 39; 41) comprises a surface structuring (6; 7; 11, 12; 15, 16; 19, 20; 23; 24; 27; 38; 42) for cooling by way of heat convection,
- the lamp body (5; 10; 14; 18; 22; 26; 39; 41) comprises a recess for receiving at least the part of the support (29; 32; 34) that supports the at least one LED (30),
**characterised in that**
- the support (29; 32; 34) is configured flat and a plurality of LEDs (30) are mounted distributed on said support,
- the support is configured as a structure with a plurality of branchings (38; 42),
- the support (34) comprises a planar, round base form, away from which a thermally well conductive core (35) extends along the longitudinal axis of the LED lamp and in which the core (35) comprises a light-reflecting surface,
- the reflecting surface comprises a luminescent material and
- the LED lamp also comprises a heat exchanger for the heat exchange between the support and the lamp body.

5. LED lamp (36) according to claim 4, in which the branchings (38) are arranged parallel to each other or the branchings (42) are arranged in a star shape in relation to each other in a top view.

6. LED lamp (1; 9; 13; 17; 21; 25; 36; 40) comprising
- at least one support (29; 32; 34) fitted with at least one LED (30),
- a lamp base (2),
- at least one circuit component connected to the lamp base (2) and the at least one LED (30) for operating the at least one LED (30),
- a lamp body (5; 10; 14; 18; 22; 26; 39; 41) of translucent material,
- wherein the lamp body (5; 10; 14; 18; 22; 26; 39; 41) comprises a surface structuring (6, 7; 11, 12; 15, 16; 19, 20; 23; 24; 27; 38; 42) for cooling by way of heat convection
- the lamp body (5; 10; 14; 18; 22; 26; 39; 41) comprises a recess for receiving at least the part of the support (29; 32; 34) that supports the at least one LED (30),
**characterised in that**
- a fluid cooling medium is located between the lamp body and the support,
- wherein the support is designed flexibly in such a way that it yields to gravity when the orientation of the LED lamp changes and as a result displaces the LEDs downwards.

7. LED lamp (1; 9; 13; 17; 21; 25; 36; 40) comprising
- at least one support (29; 32; 34) fitted with at least one LED (30),
- a lamp base (2),
- at least one circuit component connected to the lamp base (2) and the at least one LED (30) for operating the at least one LED (30),
- a lamp body (5; 10; 14; 18; 22; 26; 39; 41) of translucent material,
- wherein the lamp body (5; 10; 14; 18; 22; 26; 39; 41) comprises a surface structuring (6, 7; 11, 12; 15, 16; 19, 20; 23; 24; 27; 38; 42) for cooling by way of heat convection,
- the lamp body (5; 10; 14; 18; 22; 26; 39; 41) comprises a recess for receiving at least the part of the support (29; 32; 34) that supports the at least one LED (30),
**characterised in that**
- the lamp body (5; 10; 14; 18; 22; 26; 39; 41) is formed by a wire net.

8. LED lamp (1; 9; 13; 17; 21; 25; 36; 40) according to any one of the preceding claims, **characterised in that**
- the lamp body (5; 10; 14; 18; 22; 26; 39; 41) comprises a recess for receiving at least the part of the support (29; 32; 34) that supports the at least one LED (30),
- the protrusions (15; 19; 23; 27) respectively comprise an elongated base form and
- the protrusions (19) respectively comprise a circular base form.

9. LED lamp (17) according to claim 8, in which the protrusions (19) are respectively inclined in relation to a symmetry axis, in particular a longitudinal axis, of the LED lamp, in particular in a range of up to 45°, in particular by 45°.

10. LED lamp (1; 9; 13; 17; 21; 25; 36; 40) according to any one of the preceding claims, **characterised in that**
- the lamp body (5; 10; 14; 18; 22; 26; 39; 41) comprises a recess for receiving at least the part of the support (29; 32; 34) that supports the at least one LED (30), and
- a fluid cooling medium is present between the lamp body and the support which contains a luminescent material additive.

11. LED lamp (1; 9; 13; 17; 21; 25; 36; 40) according to any one of the preceding claims, **characterised in that**
- the lamp body (5; 10; 14; 18; 22; 26; 39; 41) comprises a recess for receiving at least the part of the support (29; 32; 34) that supports the at least one LED (30), and
- a fluid cooling medium is located between the lamp body and the support,
- wherein the cooling medium has low viscosity and/or a high heat capacity and/or a high latent heat when transitioning from one phase to another phase.

12. LED lamp according to any one of claims 10 to 11, in which the cooling medium is diffusely light-scattering.

## Revendications

1. Lampe à LED (1 ; 9 ; 13 ; 17 ; 21 ; 25 ; 36 ; 40), comportant
- au moins un support (29 ; 32 ; 34) équipé d'au moins une LED (30),
- un culot de lampe (2),
- au moins un composant de circuit branché entre le culot de lampe (2) et l'au moins une LED (30) et destiné à faire fonctionner l'au moins une LED (30),
- un corps de lampe (5 ; 10 ; 14 ; 18 ; 22 ; 26 ; 39 ; 41) en un matériau translucide,
- le corps de lampe (5; 10 ; 14 ; 18 ; 22 ; 26 ; 39 ; 41) présentant une structure superficielle (6, 7; 11, 12; 15, 16; 19, 20; 23; 24; 27; 38; 42) en vue du refroidissement par convection thermique et
- la structure superficielle comportant plusieurs bosses (6 ; 11 ; 15 ; 19 ; 23 ; 27 ; 38 ; 42),
- le corps de lampe (5 ; 10 ; 14 ; 18 ; 22 ; 26 ; 39 ; 41) comportant un évidement afin de loger au moins la partie du support (29 ; 32 ; 34), qui porte l'au moins une LED (30),
- les bosses (6 ; 11 ; 15) étant conçues à chaque fois sous la forme d'îles.

2. Lampe à LED (1 ; 9) selon la revendication 1, dans laquelle les îles ont à chaque fois une forme de base (6) ronde en vue de dessus ou une forme de base (11) rectangulaire en vue de dessus, la forme de base rectangulaire (11) étant réalisée en particulier avec des angles arrondis.

3. Lampe à LED (1 ; 9 ; 13 ; 17 ; 21 ; 25 ; 36 ; 40), comportant
- au moins un support (29 ; 32 ; 34) équipé d'au moins une LED (30),
- un culot de lampe (2),
- au moins un composant de circuit branché entre le culot de lampe (2) et l'au moins une LED (30) et destiné à faire fonctionner l'au moins une LED (30),
- un corps de lampe (5 ; 10 ; 14 ; 18 ; 22 ; 26 ; 39 ; 41) en un matériau translucide,
- le corps de lampe (5 ; 10 ; 14 ; 18 ; 22 ; 26 ; 39 ; 41) présentant une structure superficielle (6, 7; 11, 12; 15, 16; 19, 20; 23; 24; 27; 38; 42) en vue du refroidissement par convection thermique et
- la structure superficielle comportant plusieurs bosses (6 ; 11 ; 15 ; 19 ; 23 ; 27 ; 38 ; 42),
- le corps de lampe (5 ; 10 ; 14 ; 18 ; 22 ; 26 ; 39 ; 41) comportant un évidement afin de loger au moins la partie du support (29 ; 32 ; 34) qui porte l'au moins une LED (30),
**caractérisée en ce que**
- les bosses (15 ; 19 ; 23 ; 27) présentent à chaque fois une forme de base oblongue et
- les bosses (15) s'étendent le long de trajectoires courbes et contiennent en particulier des tronçons en forme de S.

4. Lampe à LED (1 ; 9 ; 13 ; 17 ; 21 ; 25 ; 36 ; 40), comportant
- au moins un support (29 ; 32 ; 34) équipé d'au moins une LED (30),
- un culot de lampe (2),
- au moins un composant de circuit branché entre le culot de lampe (2) et l'au moins une LED (30) et destiné à faire fonctionner l'au moins une LED (30),
- un corps de lampe (5 ; 10 ; 14 ; 18 ; 22 ; 26 ; 39 ; 41) en un matériau translucide,
- le corps de lampe (5 ; 10 ; 14 ; 18 ; 22 ; 26 ; 39 ; 41) présentant une structure superficielle (6, 7; 11, 12; 15, 16; 19, 20; 23; 24; 27; 38; 42) en vue du refroidissement par convection thermique,
- le corps de lampe (5 ; 10 ; 14 ; 18 ; 22 ; 26 ; 39 ; 41) comportant un évidement afin de loger au moins la partie du support (29 ; 32 ; 34) qui porte l'au moins une LED (30),
**caractérisée en ce que**
- le support (29 ; 32 ; 34) est conçu comme une surface plane et plusieurs LED (30) sont montées dessus de manière répartie,
- le support est conçu comme une charpente avec plusieurs ramifications (38 ; 42),
- le support (34) a une forme de base plane et ronde à partir de laquelle s'étend un noyau (35) bon conducteur thermique le long de l'axe longitudinal de la lampe à LED et le noyau (35) comportant une surface réfléchissant la lumière,
- la surface réfléchissante comporte une substance luminescente et
- la lampe à LED comporte en plus un échangeur thermique afin d'échanger de la chaleur entre le support et le corps de lampe.

5. Lampe à LED (36) selon la revendication 4, dans laquelle les ramifications (38) sont agencées parallèlement les unes aux autres ou les ramifications (42) sont agencées en forme d'étoile les unes par rapport aux autres en vue de dessus.

6. Lampe à LED (1 ; 9 ; 13 ; 17 ; 21 ; 25 ; 36 ; 40), comportant
- au moins un support (29 ; 32 ; 34) équipé d'au moins une LED (30),
- un culot de lampe (2),
- au moins un composant de circuit branché entre le culot de lampe (2) et l'au moins une LED (30) et destiné à faire fonctionner l'au moins une LED (30),
- un corps de lampe (5 ; 10 ; 14 ; 18 ; 22 ; 26 ; 39 ; 41) en un matériau translucide,
- le corps de lampe (5 ; 10 ; 14 ; 18 ; 22 ; 26 ; 39 ; 41) présentant une structure superficielle (6, 7; 11, 12; 15, 16; 19, 20; 23; 24; 27; 38; 42) en vue du refroidissement par convection thermique,
- le corps de lampe (5 ; 10 ; 14 ; 18 ; 22 ; 26 ; 39 ; 41) comportant un évidement afin de loger au moins la partie du support (29 ; 32 ; 34) qui porte l'au moins une LED (30),
**caractérisée en ce que**
- un fluide de refroidissement se trouve entre le corps de lampe et le support,
- le support étant réalisé flexible de telle sorte que, lors d'une modification de l'orientation de la lampe à LED, il fléchit sous l'action de la force de gravité et les LED sont ainsi déplacées vers le bas.

7. Lampe à LED (1 ; 9 ; 13 ; 17 ; 21 ; 25 ; 36 ; 40), comportant
- au moins un support (29 ; 32 ; 34) équipé d'au moins une LED (30),
- un culot de lampe (2),
- au moins un composant de circuit branché entre le culot de lampe (2) et l'au moins une LED (30) et destiné à faire fonctionner l'au moins une LED (30),
- un corps de lampe (5 ; 10 ; 14 ; 18 ; 22 ; 26 ; 39 ; 41) en un matériau translucide,
- le corps de lampe (5 ; 10 ; 14 ; 18 ; 22 ; 26 ; 39 ; 41) présentant une structure superficielle (6, 7; 11, 12; 15, 16; 19, 20; 23; 24; 27; 38; 42) en vue du refroidissement par convection thermique,
- le corps de lampe (5 ; 10 ; 14 ; 18 ; 22 ; 26 ; 39 ; 41) comportant un évidement afin de loger au moins la partie du support (29 ; 32 ; 34) qui porte l'au moins une LED (30),
**caractérisée en ce que**
- le corps de lampe (5 ; 10 ; 14 ; 18 ; 22 ; 26 ; 39 ; 41) est formé par un réseau de fils.

8. Lampe à LED (1; 9; 13; 17; 21; 25; 36; 40) selon l'une des revendications précédentes, **caractérisée en ce que**
- le corps de lampe (5 ; 10 ; 14 ; 18 ; 22 ; 26 ; 39 ; 41) comporte un évidement afin de loger au moins la partie du support (29 ; 32 ; 34) qui porte l'au moins une LED (30),
- les bosses (15 ; 19 ; 23 ; 27) présentent à chaque fois une forme de base oblongue et
- les bosses (19) présentent à chaque fois une forme de base annulaire.

9. Lampe à LED (17) selon la revendication 8, dans laquelle les bosses (19) sont à chaque fois inclinées par rapport à un axe de symétrie, en particulier l'axe longitudinal, de la lampe à LED, en particulier avec une inclinaison dans une plage allant jusqu'à 45°, spécialement avec une inclinaison de 45°.

10. Lampe à LED (1; 9; 13; 17; 21; 25; 36; 40) selon l'une des revendications précédentes, **caractérisée en ce que**
- le corps de lampe (5 ; 10 ; 14 ; 18 ; 22 ; 26 ; 39 ; 41) comporte un évidement afin de loger au moins la partie du support (29 ; 32 ; 34) qui porte l'au moins une LED (30) et
- un fluide de refroidissement qui contient une substance luminescente se trouve entre le corps de lampe et le support.

11. Lampe à LED (1; 9; 13; 17; 21; 25; 36; 40) selon l'une des revendications précédentes, **caractérisée en ce que**
- le corps de lampe (5 ; 10 ; 14 ; 18 ; 22 ; 26 ; 39 ; 41) comporte un évidement afin de loger au moins la partie du support (29 ; 32 ; 34) qui porte l'au moins une LED (30) et
- un fluide de refroidissement se trouve entre le corps de lampe et le support,
- le fluide de refroidissement étant peu visqueux et/ou ayant une capacité thermique élevée et/ou une chaleur latente de transformation élevée lors d'une transition d'une phase à une autre phase.

12. Lampe à LED selon l'une des revendications 10 à 11, dans laquelle le fluide de refroidissement disperse la lumière de manière diffuse.
